# EUROPÄISCHE PATENTSCHRIFT

(11) **EP 0 111 240 B1**
(45) Veröffentlichungstag und Bekanntmachung des Hinweises auf die Patenterteilung: **01.04.1987**
(21) Anmeldenummer: 83111925.0
(22) Anmeldetag: 29.11.1983
(51) Int. Cl.: F41D 7/00, F41D 11/00

(54) **Sicherheitsvorrichtung an einem fremdangetriebenen Geschütz**
Safety device for an externally powered gun
Dispositif de sécurité pour canon à moteur externe

(30) Priorität: 08.12.1982 CH 7127/82; 28.01.1983 CH 489/83
(43) Veröffentlichungstag der Anmeldung: 20.06.1984
(73) Patentinhaber: Werkzeugmaschinenfabrik Oerlikon-Bührle AG, 8050 Zürich (CH)
(72) Erfinder: Bruderer, Werner, CH-8052 Zürich (CH); Brieger, Hans, CH-8050 Zürich (CH); Hürlemann, Ernst, CH-8052 Zürich (CH)

## Beschreibung

Die Erfindung betrifft eine Sicherheitsvorrichtung an einem fremdangetriebenen Geschütz, mit einem Waffenrohr und einem zwangsläufig sich vor- und zurückbewegenden Verschluss, der in seiner vordersten Stellung verriegelbar ist.

Insbesondere betrifft die Erfindung eine Sicherheitsvorrichtung an einem mehrläufigen Geschütz, das auf einer Wiege rücklaufbeweglich gelagert ist, das sich durch den Rückstoss aus einer vorderen Stellung in eine hintere Stellung bewegt und das ein Waffengehäuse mit einem darin sich drehenden Rotor aufweist, an dem ein Rohrbündel angeordnet ist, mit je einem Verschluss für jedes Waffenrohr, der vor Abgabe eines Schusses mit dem Waffenrohr verriegelbar ist.

Es ist eine Vorrichtung dieser Art bekannt (siehe DE-A 1 809699) zur Unterbrechung des Seriefeuers einer automatischen Schnellfeuerwaffe nach der Art eines Gatling-Geschützes für den Fall, dass eine Patrone oder eine Patronenhülse nicht aus der Patronenkammer des Waffenrohres herausgezogen worden ist. Es sind bei dieser bekannten Vorrichtung Mittel vorhanden, die eine Zuführung von Geschossen zur Patronenkammer des Waffenrohres verhindern, falls in der Kammer nach einer Drehung des Waffenrohrbündels noch eine nicht herausgezogene Patrone vorhanden ist. Diese Mittel enthalten ein Abtastorgan, das beim Berühren der nicht herausgezogenen Patrone den Vorlauf des Verschlusses verhindert. Zu diesem Zwecke ist eine Weiche vorhanden, die in einer ersten Stellung den Vorschub des Verschlusses verhindert und in einer zweiten Stellung den Vorschub des Verschlusses ermöglicht, wobei die Weiche mit der Abtastvorrichtung gekoppelt ist.

Diese bekannte Vorrichtung hat den Nachteil, dass eine vorzeitige Entriegelung des Verschlusses bei der Zündverzögerung einer Patrone nicht verhindert werden kann. Es besteht somit die Gefahr, dass bei einer Zündverzögerung die Treibladung der Patrone nach der Entriegelung des Verschlusses gezündet wird. Wenn eine Patrone nach der Entriegelung des Verschlusses noch gezündet wird, kann dies die Zerstörung wesentlicher Teile der Waffe zufolge haben. Ausserdem ist das Bedienungspersonal der Waffe gefährdet.

Die Aufgabe, die mit der vorliegenden Erfindung gelöst werden soll, besteht in der Schaffung einer Sicherheitsvorrichtung, mit der zuverlässig verhindert wird, dass bei einer Zündverzögerung die Treibladung einer Patrone noch nach der Entriegelung des Verschlusses gezündet werden kann.

Bei einem mehrläufigen Geschütz nach der Art einer «Gatling-Kanone» ist ein Rohrbündel vorhanden, das auf einem Rotor befestigt ist, der sich in einem Waffengehäuse um die zentrale Achse des Rohrbündels dreht. Dieser Rotor enthält in Längsrichtung der Waffe angeordnete Führungsbahnen, für die den Rohren des Bündels zugeordneten Verschlüsse. Durch den Vor- und Rücklauf der Verschlüsse auf diesen Führungsbahnen werden die Patronen zuerst in die Waffenrohre eingeschoben. Nach der Abfeuerung der Patronen werden durch die selben Verschlüsse die leeren Patronenhülsen wieder aus den Waffenrohren herausgezogen und ausgeworfen, während sich der Rotor um seine Achse dreht. Zum Bewegen der Verschlüsse zwischen ihrer vordersten verriegelten Stellung und der hinteren Stellung, in der die leeren Patronenhülsen ausgestossen werden, ist an jedem Verschluss eine Nockenrolle vorhanden, die mit einer elliptischen Nockenbahn am Waffengehäuse in Eingriff steht, in dem der Rotor gelagert ist. Ferner ist eine Patronenfördervorrichtung vorhanden zum Zuführen von Patronen aus einem Magazin in das erwähnte Waffengehäuse, in dem sie von den Verschlüssen erfasst werden. Durch die elliptische Kurvenbahn wird der Verschluss zwangsläufig vor- und zurückbewegt.

Erfindungsgemäss ist zur Lösung der obengenannten Aufgabe die Sicherheitsvorrichtung dadurch gekennzeichnet, dass der Verschluss einen Verschlussträger und einen Verschlusskopf aufweist, die miteinander gekuppelt sind und dass eine Vorrichtung zum Auskuppeln des Verschlussträgers von dem mit dem Waffenrohr verriegelten Verschlusskopfes vorhanden ist, die auf Zündverzögerung einer Patrone anspricht.

Diese Vorrichtung kann z.B. bei Ausbleiben des Treibladungsgasdruckes ansprechen. In diesem Falle ist im Waffenrohr ein Gasentnahmekanal vorhanden zur Verschiebung eines Gaskolbens durch den Gasdruck aus einer Arbeitsstellung in eine Ruhestellung. An diesem Gaskolben ist dann die genannte Vorrichtung angeschlossen, welche eine Entriegelung des Verschlusses verhindert, falls der Gaskolben bei einer Zündverzögerung in seiner Arbeitsstellung verbleibt.

Diese Vorrichtung kann z.B. auch bei Ausbleiben des Waffenrohrrückstosses durch die von den Treibladungsgasen erzeugte Kraft ansprechen, wobei die Vorrichtung entweder auf den Rücklauf oder auf den anschliessenden Vorlauf der Waffe gegenüber der ortsfesten Wiege anspricht.

Im ersten Falle ist am Waffengehäuse eine Nockenplatte befestigt und am Verschluss ist eine Trägheitsmasse verschiebbar angeordnet, die sich durch den Rückstoss der Feuerwaffe aus einer Wirkstellung in eine unwirksame Stellung relativ zur Waffe verschieben lässt, um eine Entriegelung des Verschlusses zu verhindern, falls bei einer Zündverzögerung die Trägheitsmasse in ihrer Wirkstellung bleibt.

Im zweiten Falle ist an der Wiege eine Nockenplatte befestigt, die mit einer Betätigungsvorrichtung in Eingriff gelangt, wenn sich das Geschütz in seiner vorderen Stellung befindet, um eine Entriegelung des Verschlusses zu verhindern, falls das Geschütz bei einer Zündverzögerung sich aus seiner hinteren Stellung nach vorne bewegt.

Diese Vorrichtung kann schlieslich auch bei Ausbleiben des Gasdruckes in der Patronenhülse ansprechen. In diesem Falle ist in einer Kammer des Waffenrohres, die zur Aufnahme der Patrone dient, eine Aussparung vorhanden, in welche die Patronenhülse durch den Gasdruck ausgebuchtet wird. In diese Aussparung ragt ein Taststift hinein, der aus einer Arbeitsstellung in eine Ruhestellung verschiebbar ist. An den Taststift ist eine Betätigungsvorrichtung angeschlossen, um eine Entriegelung des Verschlusses zu verhindern, falls der Taststift bei einer Zündverzögerung in seiner Arbeitsstellung verbleibt.

Zur Lösung der oben erwähnten Aufgabe ist ferner im Waffenrohr ein Gasentnahmekanal vorhanden, zur Verschiebung eines Gaskolbens durch den Gasdruck aus einer Artbeitsstellung in eine Ruhestellung und an den Gaskolben ist eine Betätigungsvorrichtung angeschlossen, um eine Entriegelung des Verschlusses zu verhindern, falls der Gaskolben in seiner Arbeitsstellung verbleibt.

Verschiedene Ausführungsbeispiele der erfindungsgemässen Sicherheitsvorrichtung sind im folgenden anhand der beigefügten Zeichnung ausführlich beschrieben, wobei Fig. 1-5 ein erstes Ausführungsbeispiel der Sicherheitsvorrichtung darstellen. Es zeigt:
Fig.1 eine perspektivische Darstellung einer mehrläufigen Feuerwaffe nach der Art eines Gatling-Geschützes,
Fig. 2 eine perspektivische Darstellung des Rotors, der in Fig. 1 gezeigten Waffe mit einem Schnitt durch das Waffengehäuse.
Fig. eine perspektivische Darstellung eines der Verschlüsse der in Fig. 1 dargestellten Waffe, in gekuppelter Stellung,
Fig.4 eine perspektivische Darstellung des in Fig. 3 gezeigten Verschlusses in entkuppelter Stellung,
Fig.5 einen radialen Schnitt durch einen Teil des in Fig. 2 gezeigten Rotors, mit einem Verschluss in verriegelter Stellung,
Fig. 6 einen Schnitt nach Linie VI-VI in Fig. 5,
Fig. 7 eine Ansicht in Richtung des Pfeiles X in Fig. 6,
Fig. eine Ansicht des in Fig. dargestellten Verschlusses von oben,
Fig. 9 einen Schnitt nach Linie IX-IX in Fig. 8,
Fig. 10 einen Längsschnitt durch den in Fig. 8 dargestellten vorderen Teil des Verschlusses,
Fig. 11 den ähnlichen Schnitt wie Fig. 10 in anderer Stellung einzelner Teile des Verschlusskopfes, bei fehlender Patrone,
Fig. 12 denselben Schnitt wie Fig.8 des Verschlusskopfes in entkuppelter Stellung,
Fig. 13 denselben Schnitt wie Fig. 9 in anderer Stellung einzelner Teile des Verschlusskopfes bei Zündverzögerung,
Fig. 14 denselben Schnitt wie Fig. 9 in anderer Stellung einzelner Teile des Verschlusskopfes bei Zündverzögerung,
Fig. 15 einen Querschnitt durch die Waffe gemäss Fig. 1 zur schematischen Darstellung der Patronenzufuhr und des Hülsenauswurfes,
Fig. 16 einen radialen Schnitt, gemäss einem ersten Ausführungsbeispiel, durch einen Teil einer Feuerwaffe mit dem hinteren Ende eines Waffenrohres und einem Verschluss,
Fig. 17 einen Querschnitt nach Linie XVII-XVII in Fig. 16.
Fig. 18 einen radialen Schnitt, gemäss einem zweiten Ausführungsbeispiel, durch einen Teil einer Feuerwaffe mit dem hinteren Ende des Waffenrohres und dem Verschluss,
Fig. 19 einen radialen Schnitt, gemäss einem dritten Ausführungsbeispiel, durch einen Teil einer Feuerwaffe mit dem hinteren Ende des Waffenrohres und dem Verschluss,
Fig. 20 einen Querschnitt gemäss Linie XX-XX in Fig. 19,
Fig. 21 einen Querschnitt gemäss Linie XXI-XXI in Fig. 18,
Fig. 22 einen Längsschnitt durch die in Fig. 16 dargestellte Feuerwaffe mit einem zweiten Ausführungsbeispiel der Sicherheitsvorrichtung,
Fig. 23 einen ähnlichen Längsschnitt wie Fig. 16 mit einem dritten Ausführungsbeispiel der Sicherheitsvorrichtung,
Fig.24 und 25 einen Querschnitt durch Einzelheiten der in Fig. 17 dargestellten Waffe,
Fig. 26 eine Abwicklung der in Fig. 16 dargestellten Steuerkurve.

Gemäss Fig. 1 weist eine Gatling-Kanone ein Rohrbündel 10 mit sechs Waffenrohren 11 auf, die mit ihrem hinteren Ende in einem Rotor 12 befestigt sind. Das Rohrbündel 10 ist vorne in einem Träger 13 drehbar gelagert. Der Rotor 12 ist in einem Waffengehäuse 14 ebenfalls drehbar gelagert. Ein am Rotor 12 befestigter Zahnkranz 15 steht mit einem Getriebe 16 in Eingriff. Von diesem Getriebe 16 sind in Fig.1 fünf Zahnräder 17-21 sichtbar. Mit einem nicht dargestellten Elektromotor wird über dieses Getriebe 16 der Rotor 12 mit einem Rohrbündel 10 angetrieben. Das Waffengehäuse 14 ist an einer Rücklaufeinrichtung 22 befestigt, die im wesentlichen aus zwei Tellerfederpaketen 23 und 24 besteht. Für die Zufuhr der Patronen 25 ist am Waffengehäuse 14 ein Munitionszufuhrgehäuse 26 befestigt, zu dem die Patronen 25 auf einem endlosen Förderband 27 in Richtung des Pfeiles A zugeführt werden, das leere Förderband 27 bewegt sich in Richtung des Pfeiles B zu einem nicht dargestellten Munitionsbehälter. Die leeren Patronenhülsen 28 werden in Richtung des Pfeiles C aus dem Gehäuse 26 ausgestossen.

Gemäss Fig. 2 weist der im Waffengehäuse 14 drehbar gelagerte Rotor 12 Führungsschienen 29 auf. Zwischen zwei Führungsschienen 29 ist ein Verschluss 30 verschiebbar gelagert. An jedem Verschluss 30 ist eine Nockenrolle 31 befestigt, die in eine Verschlusssteuerkurve 32 eingreift. Diese Verschlusssteuerkurve 32 befindet sich im Waffengehäuse 14 und bewirkt, dass bei einer vollen Drehung des Rotors 12 im Waffengehäuse 14 der Verschluss 30 einmal vor- und zurückgeschoben wird. In bekannter Weise wird beim Vorschieben des Verschlusses 30 eine Patrone 25 ins Waffenrohr 11 eingeschoben und beim Zurückschieben des Verschlusses 30 wird die leere Patronenhülse 28 aus dem Waffenrohr 11 herausgezogen und ausgeworfen. In der vordersten Stellung des Verschlusses 30 wird er verriegelt, bevor der Schuss abgegeben wird. Sobald der Schuss abgefeuert ist, wird der Verschluss 30 wieder entriegelt. Da, wie gesagt, der Rotor 12 durch einen Elektromotor angetrieben wird, erfolgt der Vorschub des Verschlusses 30, seine Verriegelung, seine Entriegelung und sein Rückzug zwangsläufig.

Falls aber die Patrone 25 nicht rechtzeitig zündet, d.h. bei einer Zündverzögerung, könnte es vorkommen, dass der Verschluss 30 bereits wieder entriegelt ist, bevor der Schuss abgefeuert wurde.

Erfindungsgemäss ist eine Vorrichtung vorhanden, welche bei einer Zündverzögerung verhindert, dass der Verschluss 30 vorzeitig entriegelt wird. Diese Vorrichtung ist weiter unten beschrieben.

Gemäss Fig. weist der Verschluss 30 einen Verschlussträger 33 und einen Verschlusskopf 34 auf, die sich, wie aus Fig. 4 ersichtlich, voneinander trennen lassen. Diese Trennung von Verschlusskopf 34 und Verschlussträger 33 erfolgt jedoch nur bei der oben erwähnten Zündverzögerung.

Der Verschlusskopf 34 weist zehn Verriegelungsnocken 35 auf, die jedoch in Fig. 3 nur zum Teil sichtbar sind. Durch Drehen des Verschlusskopfes 34 werden diese Verriegelungsnocken 35 im Rotor 12 hinterstellt. Im Verschlusskopf 34 ist ein Verriegelungskörper 62 verschiebbar gelagert. Dieser Verriegelungskörper 62 weist steile, schraubenförmige Rippen auf. Sobald beim Vorschub des Verschlusses 30 der Verschlusskopf 34 seine vorderste Stellung erreicht hat, verschiebt sich der Verriegelungskörper 62 aus der Stellung gemäss Fig.3 in die Stellung gemäss Fig.4. Da der Verriegelungskörper 62 dank seiner Befestigung in einem Verschlusskopfhalter 64 gegen Drehung gesichert ist, wird bei dieser Verschiebung der Verschlusskopf 34 durch die schraubenförmigen Rippen 63 gedreht und dabei bajonettartig im Rotor 12 verriegelt. Diese Verriegelung ist auch aus Fig. 6 ersichtlich.

Gemäss Fig. 5 weist das im Rotor 12 befestigte Waffenrohr 11 eine Ladekammer 36 zur Aufnahme einer Patrone auf. Am vorderen Ende dieser Kammer 36, in der Nähe der Mündung einer Patronenhülse 28, ist eine Gasentnahmeöffnung 37 vorhanden. Diese Gasentnahmeöffnung 37 steht über eine Umlenkdüse 38 mit einem Gaskanal 39 in Verbindung. Der Gaskanal 39 mündet in eine Gaskammer 40, in der ein Kolben 41 verschiebbar gelagert ist. In diesem Kolben 41 befindet sich eine Feder 42, die sich am Boden der Gaskammer 40 abstützt und das Bestreben hat, den Kolben 41 nach vorne, d.h. in Fig. nach links zu verschieben. Der Kolben 41 weist einen Nocken 43 auf, der zur Betätigung eines Hebels 44 dient. Sobald jedoch durch den Gasdruck der Kolben 41 entgegen der Kraft der Feder 42 nach hinten, d.h. in Fig. 5 nach rechts verschoben wird, gelangt dieser Nocken 43 ausser Eingriff mit dem Hebel 44. Dieser zweiarmige Hebel 44 ist um eine Achse 45 schwenkbar im Waffengehäuse 14 gelagert und stützt sich mit seinem einen Arm 46 auf dem Nokken 43 des Kolbens 41 ab und mit seinem andern Arm 47 auf einen zweiten zweiarmigen Hebel 48. Dieser zweite zweiarmige Hebel 48 (siehe auch Fig. 7) ist um eine Achse 49 schwenkbar im Waffengehäuse 14 gelagert und stützt sich mit seinem einen Arm 50 auf dem Arm 47 des ersten zweiarmigen Hebels 44 ab und mit seinem zweiten Arm 51 auf einem dritten zweiarmigen Hebel 52. Dieser dritte zweiarmige Hebel 52 ist um eine Achse 53 im Waffengehäuse 14 gelagert und stützt sich mit seinem einen Arm 54 auf den Arm 51 des zweiten zweiarmigen Hebels 48 ab und mit seinem andern Arm 55 auf einen Betätigungshebel 56, der um eine Achse 57 im Verschlusskopf 34 drehbar gelagert ist. Mit diesem Betätigungshebel 56 kann der Verschlusskopf 34 vom Verschlussträger 33 getrennt werden, wie im folgenden beschrieben.

Gemäss Fig. ist eine erste Feder 58 im Waffengehäuse 14 angeordnet, die sich über eine Hülse 59 auf den Arm 50 des zweiten Hebels 48 abstützt. Ferner ist eine zweite Feder 60 im Waffengehäuse 14 angeordnet, die sich über eine Hülse 61 und über den Arm 54 des dritten Hebels auf den Arm 51 des zweiten Hebels 48 abstützt. Diese beiden Federn 58 und 60 haben das Bestreben gemäss Fig 7, den zweiten Hebel 48 im Gegenuhrzeigersinne und gemäss Fig. den ersten Hebel 44 ebenfalls im Gegenuhrzeigersinn, den dritten Hebel 52 jedoch im Uhrzeigersinne zu schwenken.

Gemäss Fig.5 ist im Verschlussträger 33 ein Zündstift 65 verschiebbar gelagert. Eine Feder 66, die sich einerseits am hinteren Ende des Zündstiftes und andererseits am Verschlussträger 33 abstützt, hat das Bestreben, den Zündstift gegen den Boden der Patronenhülse 28 zu stossen. Am hinteren Ende des Zündstiftes 65 ist noch ein Mitnehmer 67 befestigt, der mit einer nicht dargestellten Nockenscheibe zusammenwirkt, um den Zündstift 65 im gewünschten Augenblick zum Anstechen der Patrone 25 freizugeben.

Gemäss Fig. 8 und Fig. 9 ist der Verschlusskopf 34 und der Verschlusskopfhalter 64 mit dem Verschlussträger 34 durch zwei Riegel 68 und 69 gekuppelt. An diesen Riegeln 68 und 69 sind Bolzen 70 befestigt, die im Verschlusskopfhalter 64 drehbar gelagert sind. Diese beiden Riegel 68 und 69 werden in der gezeigten Haltestellung durch einen Unterstellbügel 71 gehalten, der in Fig. 9 im Querschnitt gezeigt ist. An diesem Bügel 71 sind zwei Bolzen 72 und 73 befestigt (Fig. 8), welche ebenfalls im Verschlusskopfhalter 64 drehbar gelagert sind. Dieser Unterstellbügel 71 wird in der gezeigten Haltestellung durch zwei Hebel 74 und 75 gehalten, die um Bolzen 76 drehbar sind. Die beiden Hebel 74 und 75 weisen an ihrem einen Arm 77 einen Nocken 78 auf, der in einer Nut 79 des Unterstellbügels 71 eingreift. Am andern Arm 80 der beiden Hebel 74 und 75 stützt sich eine Feder 81 mit ihren beiden Enden über Hülsen 108 ab. Diese Feder 81 hat das Bestreben, die Nocken 78 der beiden Hebel 74 und 75 in die Nuten 79 des Bügels 71 zu drücken und dadurch den Bügel 71 in seiner Haltestellung festzuhalten. Zur Betätigung des Unterstellbügels 71 dient der früher erwähnte Betätigungshebel 56 (Fig. 5), der um den Bolzen 57 schwenkbar gelagert ist. Dieser Betätigungshebel 56 wirkt, gemäss Fig. 10, mit seinem ersten Arm 82 mit dem Arm 55 des Hebels 52 zusammen, siehe auch Fig. 5 und 6. Ferner weist der Betätigungshebel 56 einen zweiten Arm 83 auf, der mit einem Anschlag 84 des Bügels 71 zusammenwirkt, sowie einen dritten Arm 85, der durch eine Feder 86 gegen einen Schlitten 87 gedrückt wird. Am Schlitten 87 ist ein Tastbolzen 88 befestigt, der durch die genannte Feder 86 über den Arm 85 gegen den Boden der Patronenhülse 28 gestossen wird (Fig. 5). Der zweite Arm 83 des Betätigungshebels 56 steht mit dem Anschlag 84 des Bügels 71 nur in Eingriff, wenn zwei Bedingungen erfüllt sind. Einerseits muss der Verschlusskopfhalter 64 sich in seiner vordersten Stellung gemäss Fig. 5, d.h. ganz links befinden und andererseits muss eine Patrone 25 vorhanden sein. Denn ohne Patrone 25 wird gemäss Fig. 11 der Schlitten 87 mit dem darauf schwenkbar gelagerten Betätigungshebel 56 durch die Feder 86 vorgeschoben, d.h. gemäss Fig. 11 nach links, wodurch der Arm 83 ausser Eingriff mit dem Anschlag 84 des Bügels 71 steht.

Gemäss Fig. 10 ist am Verschlusskopfhalter 64 eine Sperrklinke 89 um eine Achse 90 drehbar befestigt. Diese zweiarmige Sperrklinke 89 arbeitet mit einem Steuernocken 91 zusammen, der an der Führungsschiene 29 des Rotors 12 befestigt ist. Die Sperrklinke 89 liegt mit ihrem einen Arm 92 an einem Anschlag 93 des Verschlusskopfes 34 an und verhindert, dass der am Verschlusskopfhalter 64 befestigte Verriegelungskörper 62 vollständig in den Verschlusskopf 34 hineingeschoben wird, bevor der Verschlusskopf 34 seine vorderste Stellung erreicht hat. Sobald der andere Arm 94 der Sperrklinke 89 gegen den Steuernocken 91 stösst, wird die Sperrklinke 89 im Gegenuhrzeigersinn verschwenkt, bis der erste Arm 92 der Sperrklinke 89 ausser Eingriff mit dem Anschlag 93 gelangt ist. Beim Zurückziehen des Verschlusskopfhalters 64 stösst der erste Arm 92 gegen den Steuernocken 91, wodurch die Sperrklinke 89 im Uhrzeigersinne in ihre Ausgangslage gemäss Fig. 10 gelangt.

Gemäss Fig. 14 weisen die Führungsschienen 29 Aussparungen 109 auf, in welche die Arme 80 der Hebel 74 eingreifen können, wodurch der Verschlusskopf 34 gegen jede Verschiebung gesichert ist.

Gemäss Fig. und 15 werden die Patronen 25 durch ein Sternrad 95 in das Waffengehäuse vor die Verschlüsse 30 zugeführt, wobei in Fig. 15 nur die Patronen 25 und nicht die Verschlüsse 30 dargestellt sind. Diese Patronen 25 werden an der Stelle E durch den Zündstift angestochen. Falls eine Zündverzögerung auftritt, wird die Patrone 25 nicht aus dem Waffenrohr 11 zurückgezogen und gelangt bei der Drehung des Rotors 12 an die Stelle F. Hier kann die im Waffenrohr 11 gebliebene Patronenhülse 28 durch einen Taststift 96 abgetastet werden. Dieser Taststift 96 ist im Rotor 12 verschiebbar gelagert und kann aus der gezeigten Stellung radial nach aussen verschoben werden. Am Taststift 96 stützen sich zwei Stangen 97 und 98 eines Kniegelenkes ab. Die Stange 97 des Kniegelenkes ist mit ihrem anderen Ende 99 am Gehäuse 14 angelenkt und die Stange 98 des Kniegelenkes ist über ein Gestänge 100 an eine Weiche 101 angelenkt. An dieser Weiche 101 ist ein Zylinder 102 angelenkt, in dem ein federbelasteter Kolben über eine Kolbenstange 103 am Gehäuse 26 angelenkt ist, derart, dass ein Druck auf die Weiche 101 ausgeübt wird, so dass beim Ausknicken des Kniegelenkes 97, 98 die Weiche 101 um eine Achse 104 verschwenkt wird. Durch die Verschwenkung der Weiche 101 um die Achse 104 werden die in Pfeilrichtung A durch das Sternrad 95 zugeführten Patronen 25 nicht mehr dem Waffengehäuse 14 zugeführt, sondern gelangen direkt in einen Ausstosskanal 105 des Gehäuses 26. Die leeren Patronenhülsen 28 werden durch ein zweites Sternrad 106 in den benachbarten Hülsenauswurfkanal 107 gefördert.

Die Wirkungsweise der beschriebenen Sicherheitsvorrichtung ist wie folgt:
Gemäss Fig. 1, 2 und 15 werden die Patronen 25 in Richtung des Pfeiles A dem Gehäuse 26 der Munitionszufuhrvorrichtung zugeführt und werden durch das Sternrad 95 ins Waffengehäuse 14 gefördert. Im Waffengehäuse 14 wird je eine Patrone 25 von einem Verschluss 30 erfasst und in das entsprechende Waffenrohr geschoben. Der Rotor 12 dreht sich dabei gemäss Fig. 15 in Richtung des Pfeiles P. An der Stelle E ist der Verschluss 30 mit Hilfe der Verschlusssteuerkurve 32 Fig. und der Nockenrolle 31 in seine vorderste Stellung gelangt, in welcher die Patrone 25 durch den Zündstift 65 angestochen wird (siehe Fig. 5).

Falls die Treibladung in der Patrone 25 rechtzeitig gezündet wird, dringt Treibgas in die Gasentnahmeöffnung 37 (Fig. 5) und gelangt durch den Gaskanal 39 in die Kammer 40, wodurch der Kolben 41 entgegen der Kraft der Feder 42 in Fig. 5 nach rechts, d.h. nach hinten verschoben wird. Der Nocken 43 gelangt daher ausser Eingriff mit dem zweiarmigen Hebel 44 und ist nicht in der Lage, diesen Hebel 44 im Uhrzeigersinne zu verschwenken (siehe Fig. 6). Sobald sich der Verschlussträger 33 wieder zurückbewegt, wird auch der Verschlusskopf 34 zurückgezogen und die Patronenhülse 28 wird aus dem Waffenrohr 11 herausgezogen. Diese leere Patronenhülse 28 wird dann, wie aus Fig. 15 ersichtlich, mit Hilfe des Sternrades 106 durch den Hülsenauswurfkanal 107 ausgestossen.

Falls jedoch die Treibladung in der Patrone 25 beim Anstechen durch den Zündstift 65 nicht rechtzeitig gezündet wird, dann dringt kein Treibgas in die Gasentnahmeöffnung 37, in den Gaskanal 39 und in die Kammer 40. Der Kolben 41 wird somit nicht entgegen der Kraft der Feder 42 nach rechts in Fig. 5, d.h. nach hinten verschoben. Der Nocken 43 bleibt in der Bahn des zweiarmigen Hebels 44. Gemäss Fig. 6 wird bei der Drehung des Rotors 12 gegenüber dem Gehäuse 14 der Nocken 43 gegen den Arm 46 des Hebels 44 stossen, wodurch der Hebel 44 im Uhrzeigersinne geschwenkt wird. Bei dieser Schwenkung wird durch den Arm 47 des Hebels 44 der Hebel 48 verschwenkt und somit wird durch den Arm 51 des Hebels 48 auch der Hebel 52 im Gegenuhrzeigersinne verschwenkt, wie aus Fig. und 7 ersichtlich ist. Durch den Arm 55 des Hebels 52 wird gemäss Fig.5 der Betätigungshebel 56 des Verschlusses 30 im Gegenuhrzeigersinne verschwenkt und gelangt in die Stellung gemäss Fig. 13. Der Arm 83 des Hebels 56 stösst dabei gegen den Anschlag 84 des Bügels 71, wodurch dieser ebenfalls in die in Fig. 13 gezeigte Lage geschwenkt wird. Dadurch sind die Riegel 68, 69 nicht mehr unterstellt und können sich in die Stellung gemäss Fig. 12 verschwenken. Beim Rückzug des Verschlussträgers 33 bleibt der Verschlusskopfträger 64 mit dem Verschlussskopf 34 in seiner vordersten Stellung und der Verschlussträger 33 bewegt sich alleine zurück, wie in Fig. 4 dargestellt ist.

Eine Trennung des Verschlusskopfes 34 vom Verschlussträger 33, in der soeben beschriebenen Weise, darf nur bei der Zündverzögerung erfolgen und nicht zu Beginn eines Seriefeuers, wenn noch keine Patrone im Waffenrohr an der Stelle E (Fig. 15) vorhanden ist.

Gemäss Fig. 11 verschiebt sich der Taststift 88 bei fehlender Patrone 25 nach links, wodurch der Arm 83 des Hebels 56 ausser Eingriff mit dem Anschlag 84 des Unterstellbügels 71 gelangt. Ein Auskuppeln des Verschlusskopfes 34 vom Verschlussträger 33, wie in Fig. 3 dargestellt, ist daher bei fehlender Patrone nicht möglich. Im übrigen ist noch zu beachten, dass bei fehlender Patrone 25, d.h. bei vorgeschobenem Taststift 88 auch der zweiarmige Hebel 56 in Fig. 11 nach links verschoben ist und daher nicht mehr mit dem Arm 55 des zweiarmigen Hebels 52 in Eingriff steht. Bei fehlendem Gasdruck und fehlender Patrone 25 wird zwar der Hebel 52 (Fig. 5) betätigt, er kann aber dabei nicht mehr den Betätigungshebel 56 verschwenken, da dieser nicht mehr mit dem Arm 55 des Hebels 52 in Eingriff steht, wie auch aus Fig. 11 ersichtlich ist.

Bei einer Zündverzögerung darf sich der vom Verschlussträger 33 abgetrennte Verschlusskopf 34 nicht mehr verschieben. Durch das Verschwenken des Unterstellbügels 71 in die in Fig. 13 und 14 gezeigte Stellung, sind auch die beiden Hebel 74 und 75 mit ihren Nocken 78 nicht mehr mit der Nut 79 des Unterstellbügels 71 in Eingriff und werden durch die Feder 81 in die in Fig. 14 gezeigte Stellung geschwenkt. Bei dieser Schwenkung gelangen die Arme 80 der beiden Hebel 74 und 75 in die Aussparungen 109 der Führungsschienen 29, wodurch jede Verschiebung des Verschlusskopfes 34 verhindertwird.

Bei der Drehung des Rotors 12 in Richtung des Pfeiles P (Fig. 15) gelangt die an Stelle E wegen Zündverzögerung nicht gezündete Patrone 25 an die Stelle F. Da diese Patrone wegen der Zündverzögerung nicht aus dem Waffenrohr herausgezogen wurde (wie soeben beschrieben), stösst sie gegen den Taststift 96, wodurch das Kniegelenk, das aus den Stangen 97 und 98 besteht, ausgeknickt wird, wodurch die Weiche 101 um ihre Achse 104 geschwenkt wird. Die bei A zugeführten Patronen gelangen daher nicht mehr ins Waffengehäuse 14, sondern in den Ausstosskanal 105. Die Patronenzufuhr zur Waffe ist unterbrochen.

Gemäss Fig. 16 ist in einem Rotor 210 ein Waffenrohr 211 befestigt. Der Rotor 210 ist um die Achse 212 drehbar und enthält ausser dem in Fig. 16 sichtbaren Waffenrohr 211 noch fünf weitere Waffenrohre, die jedoch in der Zeichnung nicht dargestellt sind. Diese sechs Waffenrohre 211 sind parallel zur Achse 212 auf einem Kreis gleichmässig an dessen Umfang verteilt angeordnet. Der Rotor 210 ist mit Hilfe eines Lagers 213 drehbar in einem Waffengehäuse 214 gelagert. Dieses Waffengehäuse 214 ist auf einer Wiege 215 in nicht dargestellter Weise für den Rücklauf der Waffe verschiebbar gelagert. Die Wiege 215 ist in Fig. 16 durch eine einzige Linie angedeutet. Die Verschieberichtung der Waffe gegenüber der Wiege 215 ist durch einen Doppelpfeil A angedeutet. Auf der Wiege 215 ist eine Nockenplatte 216 (Fig. 17) befestigt, welche durch eine Öffnung 217 ins Innere des Waffengehäuses 214 hineinragt. Diese Öffnung 217 ist genügend gross, dass bei einer Verschiebung des Waffengehäuses 214 gegenüber der Wiege 215, die Nockenplatte 216 nicht gegen den Rand der Öffnung 217 stösst. Im Waffenrohr 211 befindet sich eine Patrone 218. Beim Abfeuern der Patrone 218 verschiebt sich das Waffengehäuse 214 aus der in Fig. 16 gezeigten Stellung nach unten in Fig. 16. Hinter dem Waffenrohr 211 befindet sich der Verschluss 219 der Feuerwaffe. Dieser Verschluss 219 besitzt einen Verschlusskopf 220 und einen Verschlussträger 221. Der Verschlusskopf 220 besitzt eine Anzahl Nocken, von denen in Fig. 16 nur zwei Nocken 222 sichtbar sind. Mit Hilfe dieser Nocken 222 lässt sich der Verschlusskopf 220 im Rotor 210 durch Drehen um Verschlussachse 223 nach Art eines Bajonettverschlusses verriegeln. In Fig. 16 ist die verriegelte Stellung gezeigt. Der Verschlussträger 221 ist in Schienen 224 verschiebbar im Rotor 210 gelagert. Am Verschlussträger 221 ist eine Rolle 225 drehbar gelagert. Diese Rolle 225 befindet sich in einer elliptischen Nut 226 des zylindrischen Waffengehäuses 214. Durch diese Nut 226 wird bei der Drehung des Rotors 210, um die Achse 212 im Waffengehäuse 214, der Verschlussträger 221 in Richtung des Doppelpfeiles A vor- und zurückbewegt. In Fig. 16 befindet sich der Verschlussträger 221 mit dem Verschlusskopf 220 in seiner vordersten Stellung. Verschlusskopf 220 und Verschlussträger 221 sind in nicht dargestellter Weise miteinander gekuppelt. Zum Entkuppeln des Verschlussträgers 221 vom Verschlusskopf 220 dient ein zweiarmiger Hebel 227, der um eine Achse 228 schwenkbar gelagert ist. Die Achse 228 ist über einen Arm 229 an einem Bolzen 230 befestigt, der verschiebbar im Verschlusskopf 220 gelagert ist. Eine Feder 231 hat das Bestreben den Bolzen 230 gegen den Boden der Patrone 218 zu drücken. Das vordere Ende 232 des zweiarmigen Hebels 227 wirkt mit der erwähnten, an der Wiege 215 befestigten Nockenplatte 216 zusammen, falls das Waffengehäuse 214 sich in der in Fig.16 gezeigten Stellung befindet, wie insbesondere auch aus Fig. 17 ersichtlich ist. Gemäss Fig. 17 ragt die an der Wiege 215 befestigte Nokkenplatte 216 durch die Öffnung 217 ins Innere des Waffengehäuses 214. Wenn sich der Rotor 210 (Fig. 16) um die Achse 212 im Gehäuse 214 dreht, dann bewegt sich der zweiarmige Hebel 227 mit seinem vorderen Ende 232 in Richtung des Pfeiles B in Fig. 17.

Die Wirkungsweise der beschriebenen Sicherungsvorrichtung ist wie folgt:
Es wird angenommen, dass die Feuerwaffe mit der beschriebenen Sicherheitsvorrichtung ein Seriefeuer abgibt. Somit dreht sich der Rotor 210 im Gehäuse 214 um die Achse 212 in Pfeilrichtung B (Fig. 17) und das Waffengehäuse 214 verschiebt sich unter der Wirkung des Rückstosses gemäss Fig. 16 gegenüber der Wiege 15 so weit nach unten, dass das Ende 232 des zweiarmigen Hebels 227 ausser Eingriff mit der an der Wiege befestigten Nockenplatte 216 gelangt. Die Nokkenplatte 216 ist daher nicht in der Lage den Hebel 227 zu betätigen und der Verschlusskopf 220 bleibt mit dem Verschlussträger 221 gekuppelt. Mit jeder Umdrehung des Rotors 210 bewegt sich somit der Verschluss 219 einmal vollständig vor und zurück und schiebt dabei eine andere Patrone 218 ins Waffenrohr 211, nachdem die leere Patronenhülse der vorhergehenden Patrone 218 ausgeworfen wurde. Sobald jedoch eine Patrone wegen Zündverzögerung nicht rechtzeitig zündet, dann darf sich der Verschlusskopf 220 nicht mehr zurückbewegen. Diese Rückbewegung des Verschlusskopfes 220 nach einer Zündverzögerung wird wie folgt verhindert:
   Bei einer Zündverzögerung fällt der Rückstoss der Feuerwaffe aus und das Waffengehäuse 214, das sich unter der Wirkung des vorhergehenden Schusses hinten befindet, wird sich gegenüber der Wiege 215 soweit nach vorne, d.h. nach oben in Fig. 16 bewegen, bis das vordere Ende 232 des zweiarmigen Hebels 227 mit der Nockenplatte 216 in Eingriff gelangt. Wie aus Fig. 17 ersichtlich ist, wird bei der Drehung des Rotors 210 in Richtung des Pfeiles B das Ende 232 des Hebels 227 entsprechend der Form der Nockenplatte 216 radial nach innen gedrückt. Gemäss Fig. 16 wird somit der Hebel 227 um seine Achse 228 im Gegenuhrzeigersinne geschwenkt. Der Verschluss 219 wird dadurch zerlegt, d.h. der Verschlusskopf 220 bleibt in seiner vordersten Stellung und der Verschlussträger 221 bewegt sich alleine, ohne den Verschlusskopf 220 zurück, d.h. nach unten in Fig. 16, da die Rolle 225 in der Nut 226 geführt ist. Falls die Patrone 218 nachträglich doch noch gezündet wird, so ist gewährleistet, dass der Verschlusskopf 220 sich noch in seiner vordersten, verriegelten Stellung befindet. Sobald der Verschluss 219 zerlegt worden ist, wird die Waffe durch eine nicht dargestellte Vorrichtung ausgeschaltet und der Rotor 210 wird angehalten.

Das zweite Ausführungsbeispiel der Vorrichtung gemäss Fig. 18 und 21 unterscheidet sich im wesentlichen durch die folgenden Merkmale gegenüber der in Fig. 16 und 17 dargestellten Sicherheitsvorrichtung. Gleiche Teile sind mit gleichen Bezugsziffern versehen. Die Nockenplatte 216 ist nicht mehr an der Wiege 15, sondern am Waffengehäuse 14 befestigt. Eine Öffnung im Waffengehäuse 214, durch welche die Nockenplatte 216 hindurchragen kann, ist daher nicht mehr erforderlich. Beim Rücklauf der Waffe bewegt sich die Nockenplatte 216 ebenfalls in Richtung des Pfeiles A hin und her. Die Nockenplatte 216 dient zur Betätigung eines zweiarmigen Hebels 233, der eine Trägheitsmasse bildet und der ein Langloch 234 aufweist. Durch dieses Langloch 234 ragt eine Achse 235, die über einen Arm 236 an einem Bolzen 237 befestigt ist. Der Bolzen 237 ist verschiebbar im Verschlusskopf 220 angeordnet. Eine Feder 241 drückt den Bolzen 237 gegen den Boden der Patrone 218. Im zweiarmigen Hebel 233 befindet sich in einer Bohrung 238 ein Zapfen 239, der durch eine Feder 240 gegen den Arm 236 gedrückt wird, wodurch der Hebel 233 in Fig. 18 so weit nach rechts verschoben wird, bis die Achse 235 am linken Ende des Langloches 234 anliegt. Das linke Ende 242 des Hebels 233 befindet sich in der gezeigten Ausgangslage, d.h. vor dem Abschuss einer Patrone im Bereich der Nockenplatte 216. Die Form dieser Nockenplatte 216 ist, wie aus Fig. 21 ersichtlich ist, gleich wie die in Fig. 17 dargestellte, an der Wiege befestigte Nockenplatte 216. Wie aus Fig. 18 und 21 ersichtlich, ist am Waffengehäuse 214 eine zweite Nockenplatte 243 befestigt. Der zweiarmige Hebel 233 weist einen Anschlag 244 auf, der an der Nockenplatte 243 anliegt. Im Bereich der Nockenplatte 243 kann sich somit der Hebel 233 nicht aus der in Fig. 18 gezeigten Stellung nach links verschieben.

Die Wirkungsweise dieser zweiten Ausführungsform der Sicherheitsvorrichtung gemäss Fig. 18 und 21 ist wie folgt:
Es wird wiederum angenommen, dass die Feuerwaffe mit dieser zweiten Ausführungsform der Sicherheitsvorrichtung ein Seriefeuer abgibt. Der Rotor 210 dreht sich im Gehäuse 214 um die Achse 212 in Pfeilrichtung B (Fig. 21) und das Waffengehäuse 214 verschiebt sich unter der Wirkung des Rückstosses gemäss Fig. 18 gegenüber der Wiege 215 nach rechts. Infolge seiner Trägheit bleibt der Hebel 233 in seiner Ausgangslage, d.h. er verschiebt sich relativ zum Verschlusskopf 220 nach links und das Ende 242 des Hebels 233 gelangt somit in die strichpunktierte Stellung 242a und dadurch ausser Eingriff mit der am Waffengehäuse befestigten Nockenplatte 216. Die Nockenplatte 216 ist daher nicht in der Lage den Hebel 233 zu betätigen und der Verschlussträger 221 bleibt mit dem Verschlusskopf 220 gekuppelt. Mit jeder Umdrehung des Rotors 210 bewegt sich der Verschluss 219 einmal vollständig vor und zurück und schiebt dabei eine andere Patrone 218 ins Waffenrohr 211, nachdem die leere Patronenhülse der vorhergehenden Patrone ausgeworfen wurde. Sobald jedoch eine Patrone 218 wegen Zündverzögerung nicht rechtzeitig zündet, dann darf sich der Verschlusskopf 220 nicht mehr zurückbewegen. Die Rückbewegung des Verschlusskopfes 220 nach einer Zündverzögerung wird wie folgt verhindert:
   Bei einer Zündverzögerung fällt der Rückstoss der Feuerwaffe aus, und die soeben beschriebene Relativverschiebung des Hebels 233 gegenüber dem Verschlusskopf 220 erfolgt nicht, das vordere Ende 242 des Hebels 233 gelangt daher in Eingriff mit der Nockenplatte 216 und es erfolgt die bereits beim ersten Ausführungsbeispiel beschriebene Zerlegung des Verschlusses 219.

Die Nockenplatte 243 sorgt dafür, dass sich der Hebel 233 vor dem Fallen des Schusses in seiner Ausgangslage gemäss Fig. 18 befindet. Beim Fallen des Schusses befindet sich die Nockenplatte 243 jedoch nicht mehr im Eingriff mit dem Anschlag 244 des Hebels 233.

Das dritte Ausführungsbeispiel der Vorrichtung gemäss Fig. 19 und 20 unterscheidet sich im Wesentlichen durch die folgenden Merkmale gegenüber den in Fig. 16,17,18 und 21 dargestellten Sicherheitsvorrichtungen. Gleiche Teile sind mit gleichen Bezugsziffern versehen.

Im Rotor 210 ist für jedes Waffenrohr 211 ein Taststift 245 verschiebbar gelagert von denen in Fig.20 zwei und in Fig. 19 nur einer sichtbar ist. Jeder Taststift 245 ragt durch eine Querbohrung 246 des Waffenrohres 211 hindurch und stützt sich auf dem konischen Teil 247 einer Patronenhülse 248 ab. Die Patronenhülse 248 befindet sich in einer Kammer 249 des Waffenrohres 211. Diese Kammer 249 weist im Bereich des Taststiftes 245 eine Aussparung 250 auf. Infolge dieser Aussparung 250 in der Kammer 249 liegt an dieser Stelle die Patronenhülse 248 nicht mehr an der Wand der Kammer 249 des Waffenrohres 211 an. Es ist somit ein Raum zwischen Patronenhülse 248 und Kammer 249 vorhanden. Beim Abfeuern der Patrone kann die Patronenhülse 248 durch den Gasdruck aufgeweitet und in die Aussparung 250 hineingepresst werden. Der in diese Aussparung 250 hineinragende Taststift 245 wird dabei verschoben. Gemäss Fig. 20 ist der Taststift 245 an einem zweiarmigen Hebel 251 angelenkt, der um eine Achse 252 schwenkbar im Rotor gelagert ist.

Im Rotor 10 ist zu jedem Hebel 251 eine Feder 253 angeordnet, welche das Bestreben hat den Hebel 251 im Gegenuhrzeigersinne (Fig. 20) zu schwenken und den Taststift 245 in die Aussparung 250 und gegen den konischen Teil 247 der Patronenhülse 248 zu stossen. Diese Schwenkbewegung wird durch einen Anschlag 254 am linken Arm des Hebels 251 begrenzt. Am rechten Arm des zweiarmigen Hebels 251 ist ein Nocken 255 angeordnet, der mit einem in Fig. 19 dargestellten Schieber 256 zusammenwirkt. Der Schieber 256 ist in achsialer Richtung verschiebbar im Waffengehäuse 214 gelagert. Wenn dieser Schieber 256 gegen den erwähnten Nocken 255 des Hebels 251 stösst, wird er gemäss Fig. 19 nach links verschoben. Dieser Schieber 256 weist an seinem rechten Ende eine Nockenplatte 257 auf, die wie Nokkenplatte 216 aussieht und mit dem Hebel 227 zusammenwirkt, welcher bereits anhand der Fig. 18 und 21 beschrieben wurde. Der Schieber 256 ist durch den Nocken 255 des Hebels 251 aus seiner rechten Stellung in seine linke Stellung verschiebbar. Eine Feder 258 hat das Bestreben den Schieber 256 in seine rechte Stellung zu ziehen. Der Verschluss 219 ist hier nicht mehr näher beschrieben, da er bereits anhand der Fig. 16 beschrieben wurde.

Die Wirkungsweise des dritten Ausführungsbeispiels der Sicherheitsvorrichtung gemäss Fig. 19 und 20 ist wie folgt:
Es wird nochmals angenommen, dass die Feuerwaffe mit der Sicherheitsvorrichtung ein Seriefeuer abgibt. Somit dreht sich der Rotor 210 im Waffengehäuse 214 in Richtung des Pfeiles B um die Achse 212 (Fig. 20). Beim Abfeuern der Patrone wird durch den Gasdruck die Patronenhülse 248 am konischen Teil 247 aufgeweitet und der Taststift 245 wird radial nach aussen verschoben (Fig. 20), dabei wird der Hebel 251 im Uhrzeigersinn geschwenkt und gelangt in die strichpunktiert gezeichnete Stellung. Der Nocken 255 wird somit ebenfalls radial nach innen verschwenkt, entgegen der Kraft der Feder 253. Dadurch gelangt der Nocken 255 ausser Eingriff mit dem Schieber 256, der daher unter der Kraft der Feder 258 in seiner rechten Stellung verharrt. Der Hebel 227 kann nicht betätigt werden und der Verschlusskopf 220 wird nicht vom Verschlussträger 221 getrennt. Erfolgt hingegen eine Zündverzögerung, dann bleibt der Taststift 245 in einer dargestellten Lage und auch der Hebel 251 wird nicht geschwenkt. Der Nocken 255 bleibt daher im Bereich des Schiebers 256 und verschiebt diesen nach links wodurch die Nockenplatte 257 in den Bereich des Hebels 227 gelangt. Sobald das linke Ende 242 gegen die Nockenplatte 257 stösst, wird der Hebel 227 im Gegenuhrzeigersinne verschwenkt und der Verschluss 219 zerlegt, d.h. der Verschlussträger 221 wird vom Verschlusskopf 220 getrennt.

Gemäss Fig.22 sind in einem Rotor 110 sechs Waffenrohre 111 in üblicher Weise leicht lösbar befestigt, wobei von diesen sechs Waffenrohren 111 in Fig. 22 nur zwei Waffenrohre 111 dargestellt sind. Der Rotor 110 ist mit Hilfe eines Lagers 112 in einem Waffengehäuse 113 drehbar gelagert. Jedem Waffenrohr 111 ist ein Verschluss 114 zugeordnet. Jeder Verschluss 114 ist im Rotor 110 in Längsführungen 115 verschiebbar gelagert. In Fig. 22 sind zwei Verschlüsse 114 dargestellt, von denen sich der eine Verschluss 114 in seiner vordersten, verriegelten Stellung und der andere Verschluss 114 sich in seiner hintersten, entriegelten Stellung befindet. Jeder Verschluss 114 weist einen Verschlusskopf 116 und einen Verschlusskopfhalter 117 auf. Verschlusskopf 116 und Verschlusskopfhalter 117 bilden zusammen einen an sich bekannten Drehverschluss, d.h. der Verschlusskopf 116 ist über ein steiles Schraubengewinde 118 mit dem Verschlusskopfhalter 117 verbunden. Nocken 119 des Verschlusskopfes 116 greifen in Aussparungen 120 des Rotors 110 ein, wenn der Verschluss 114 in seiner vordersten Stellung verriegelt ist. Der Verschluss 114 weist ausserdem einen federbelasteten Zündstift 121 auf, der in der vordersten, verriegelten Stellung des Verschlusses 114, eine im Waffenrohr 111 befindliche Patrone 122 anstechen kann. Ferner besitzt der Verschluss 114 eine Kurvenrolle 123, welche in eine erste Steuerkurve 124 im Waffengehäuse 113 eingreift. Diese Steuerkurve 124 bewirkt bei der Drehung des Rotors 110 im Waffengehäuse 113, dass die einzelnen Verschlüsse 114 vor- und zurückgeschoben werden. Die Steuerkurve 124 ist elliptisch an der Innenseite des im wesentlichen zylindrischen Waffengehäuses 113 angeordnet. Am vorderen und hinteren Ende des Waffengehäuses 113 ist noch eine zweite bzw. dritte Steuerkurve 125 bzw. 126 vorhanden, die kreisförmig an der Innenseite des Waffengehäuses 113 angeordnet sind. Wenn sich die Kurvenrolle 123 des Verschlusses 114 im Eingriff mit einer dieser beiden Steuerkurven 125 bzw. 126 befindet, erfolgt bei der Drehung des Rotors 110 im Waffengehäuse 113 keine Verschiebung des Verschlusses 114. Der Verschluss 114 bleibt in seiner vordersten Stellung, wenn sich die Kurvenrolle 123 in der Steuerkurve 125 befindet und der Verschluss 114 bleibt in seiner hintersten Stellung, wenn sich die Kurvenrolle 123 in der anderen kreisförmigen Steuerkurve 126 des Waffengehäuses 113 befindet. Damit die Kurvenrolle 123 aus der einen elliptischen Steuerkurve 124 in die eine oder andere Steuerkurve 125 bzw. 126 gelangen kann, sind Weichen 127 bzw. 128 vorhanden.

Gemäss Fig. 26 sind die beiden Weichen 127 und 128 um Achsen 129 schwenkbar gelagert. Die Kurvenrolle 123 bewegt sich in der Steuerkurve 124 in Richtung des Pfeiles S. In der gezeigten Stellung der Weichen 127 und 128 verbleibt somit die Kurvenrolle 123 ständig in der elliptischen Steuerkurve 124. Zur Betätigung dieser Weichen dienen die im folgenden beschriebenen Organe.

Gemäss Fig.22 weist jedes Waffenrohr 111 eine Gasentnahmeöffnung 130 auf, durch die Treibgas über einen Gaskanal 131 in eine Gaskammer 132 gelangen kann. In dieser Gaskammer 132 befindet sich ein Gaskolben 133, der durch den Gasdruck in die gezeigte Stellung gelangt. Der Gaskolben 133 weist einen Nocken 134 auf, der mit einem Nocken 135 eines Sperrhebels 136 zusammen wirkt. Dieser Sperrhebel 136 ist durch eine Feder 137 belastet, welche das Bestreben hat, den Sperrhebel 136 mit seinem Nocken 135 gegen den Nocken 134 des Gaskolbens 133 zu drücken. Der Sperrhebel 136 ist um eine Achse 138 schwenkbar gelagert. Wie aus Fig. 20 ersichtlich ist, greift der Sperrhebel 136 in der gezeigten Stellung in eine Aussparung 139 der Weiche 127 ein und verhindert somit, dass die Weiche 127 aus der gezeigten Stellung geschwenkt werden kann.

Damit die Weiche bei fehlender Patrone 122 nicht aus der gezeigten Stellung verschwenkt werden kann, ist noch ein zweiter Sperrhebel 140 um eine Achse 141 schwenkbar im Gehäuse 113 gelagert. Der Sperrhebel 140 weist einen ersten Arm 142 auf, der das Vorhandensein einer Patrone 122 abtastet. Falls eine Patrone 122 gegen diesen Arm 142 stösst (siehe Fig. 24), wird der Sperrhebel 140 um seine Achse 141 soweit geschwenkt, bis ein zweiter Arm 143 des Sperrhebels ausser Eingriff mit der Weiche 127 gelangt, wodurch diese frei verschwenkbar ist. Ein zweiter Abtasthebel 144 dient zur Überwachung steckengebliebener Patronen. Dieser Abtasthebel 144 ist an einer Stange 145 schwenkbar befestigt. Am anderen Ende der im Gehäuse 113 gelagerten Stange 145 ist eine Unterstellklinke 146 befestigt, welche in der gezeigten Stellung gemäss Fig. 26 verhindert, dass die Weiche 128 verschwenkt werden kann. Falls eine Patrone 122 im Waffenrohr 111 steckengeblieben ist, wird bei der Drehung des Rotors 110 der Abtasthebel 144 verschwenkt, wodurch auch über Stange 145 die Unterstellklinke 146 verschwenkt wird und die Weiche 128 freigibt.

Am Zündstift 121 ist ein Betätigungshebel 147 befestigt, der mit einer nicht dargestellten Steuerkurve zusammenwirkt. Diese Steuerkurve gibt im richtigen Zeitpunkt den Zündstift 121 frei, zum Anstechen der Patrone 122.

Das dritte Ausführungsbeispiel der erfindungsgemässen Vorrichtung gemäss Fig.23 unterscheidet sich im wesentlichen durch folgende Merkmale gegenüber dem zweiten Ausführungsbeispiel gemäss Fig. 22. Eine Kurvenrolle 148 ist gemäss Fig. 23 axial verschiebbar im Verschluss 114 angeordnet. Eine Feder 149 hat das Bestreben, die Kurvenrolle 148 radial nach aussen zu verschieben. Die elliptische Steuerkurve 124 ist tiefer, als die beiden kreisförmigen Steuerkurven 125 und 126. Solange die Kurvenrolle 148 durch die Feder 149 gegen den Grund der tieferen Steuerkurve 124 gedrückt wird, verbleibt die Kurvenrolle 148 in der elliptischen Steuerkurve 124. Damit die Kurvenrolle 148 in eine der beiden kreisförmigen Steuerkurven 125 oder 126 gelangen kann, muss die Kurvenrolle 148 entgegen der Kraft der Feder 149 radial nach innen verschoben werden. Eine Weiche zum Umlenken der Kurvenrolle 148 aus der einen Steuerkurve 124 in eine der beiden anderen Steuerkurven 125 oder 126 ist nicht mehr notwendig. Die Vorrichtung zum erwähnten radialen Verschieben der Kurvenrolle 148 ist wie folgt ausgebildet:
Mit dem anhand der Fig. 22 beschriebenen Gaskolben 133 wirkt gemäss Fig. 23 ein Betätigungshebel 150 zusammen, der einen Nocken 151 besitzt, der gegen den früher erwähnten Nokken 134 des Gaskolbens 133 stösst, wenn der Gaskolben 133 nicht durch den Gasdruck in die gezeichnete Stellung verschoben worden ist. An diesem Betätigungshebel 150 ist eine Klinke 152 um eine Achse 153 schwenkbar angelenkt. Die Klinke 152 wirkt mit einer zweiarmigen Leerlaufklinke 154 zusammen. Diese Leerlaufklinke 154 weist einen ersten Arm 155 auf, siehe Fig. 18, der an der erwähnten Klinke 152 anliegt, sowie einen zweiten Arm 156, der mit der Kurvenrolle 148 zusammen wirkt. Die Leerlaufklinke 154 ist um eine Achse 164 schwenkbar im Waffengehäuse 133 gelagert. Die am Betätigungshebel 150 angelenkte Klinke 152 kann die Leerlaufklinke 154 nur betätigen, wenn sie durch einen Sperrhebel 157 unterstellt ist. Dieser Sperrhebel 157 ist um eine Achse 158 schwenkbar im Waffengehäuse 113 gelagert. Dieser Sperrhebel 157 tastet gemäss Fig. 24 die Patrone 122 ab. Falls eine Patrone 122 vorhanden ist, gelangt der Sperrhebel 157 in die gezeigte Stellung, wodurch die Klinke 152 (Fig. 23) unterstellt ist.

Der Abtasthebel 144, der - wie erwähnt - zur Überwachung steckengebliebener Patronen dient, ist an der im Waffengehäuse 113 gelagerten Stange 145 befestigt. An dieser Stange 145 ist gemäss Fig. 25 ferner ein Nocken 159 befestigt, der in eine Gabel 161 einer zweiten Leerlaufklinke 160 eingreift. Diese Leerlaufklinke 160 ist um eine Ache 163 schwenkbar im Waffengehäuse 113 gelagert und weist ausser der erwähnten Gabel 161 noch einen Arm 162 auf. Dieser Arm 162 wirkt gemäss Fig. 23 mit der Kurvenrolle 148 des Verschlusses 114 zusammen. Wie aus Fig. 25 ersichtlich ist, wird bei steckengebliebener Patrone 122, diese den Tasthebel 144 im Uhrzeigersinne verschwenken, wodurch auch der Nocken 159 im selben Sinne verschwenkt wird, und die Leerlaufklinke 160 im Gegenuhrzeigersinne geschwenkt wird. Durch diese Schwenkung der Leerlaufklinke 160 wird die Kurvenrolle 148 entgegen der Kraft der Feder 149 (Fig. 23) verschoben.

Die Wirkungsweise der in Fig. 22-26 dargestellten beiden Ausführungsbeispiele der erfindungsgemässen Sicherheitsvorrichtung istwie folgt:
Bei der Drehung des Rotors 110 im Gegenuhrzeigersinne, wie durch den Pfeil S in Fig. 24-26 angedeutet ist, bewegen sich die Verschlüsse 114 ständig vor und zurück, da die Kurvenrolle 123 bzw. 148 in der elliptischen Steuerkurve oder -nut 124 geführt ist. Bei der Vorwärtsbewegung des Verschlusses 114 wird die strichpunktiert angedeutete Patrone 122 ins Waffenrohr 111 eingeschoben und der Verschlusskopf 116 wird im Rotor 110 verriegelt. Gleichzeitig wird dem, in seiner hintersten Stellung befindlichen Verschluss 114a eine Patrone 122a durch eine nicht dargestellte Munitionsfördervorrichtung zugeführt. Die in das Waffenrohr eingeführte Patrone 122 wird nach dem Verriegeln des Verschlusskopfes 116 durch den Zündstift 121 gezündet. Dabei dringen Treibladungsgase durch die Gasentnahmeöffnung 130 und den Gaskanal 131 in die Gaskammer 132, wodurch der Gaskolben 133 ganz nach hinten, d.h. in Fig. 22 nach rechts verschoben wird. Bei der Drehung des Rotors 110 kann der sich mitdrehende Gaskolben 133 nicht mit seinem Nocken 134 gegen den Nocken 135 des Sperrhebels 136 stossen und dieser Sperrhebel 136 wird somit nicht betätigt.

Falls die Patrone 122 mit einer gewissen Verzögerung oder gar nicht gezündet wird, dringt kein Treibladungsgas in die Kammer 132 und der Gaskolben 133 wird nicht verschoben. Bei der Drehung des Rotors 110 wird der sich mitdrehende Gaskolben 133 mit seinem Nocken 134 gegen den Nocken 135 des im Gehäuse 113 gelagerten Sperrhebels 136 stossen, wodurch der Sperrhebel 136 entgegen der Kraft der Feder 137 verschwenkt wird. Der Sperrhebel 136 gelangt somit ausser Eingriff mit der Aussparung 139 der Weiche 127, wodurch die Weiche 127 nicht mehr gehalten ist. Die sich in Richtung des Pfeiles S bewegende Kurvenrolle 123 (Fig. 26) stösst gegen diese Weiche 127. Die Weiche 127 wird durch die Kurvenrolle 123 vollständig geschwenkt und die Kurvenrolle 123 gelangt aus der elliptischen Steuerkurve 124 in die kreisförmige Steuerkurve 125. Der Verschluss 114 bewegt sich somit nicht mehr zurück und bleibt in seiner vordersten Stellung verriegelt. Da die Weiche 127 entriegelt, d.h. durch den Sperrhebel 136 nicht mehr gehalten ist, werden bei der weiteren Drehung die Verschlüsse 114 der übrigen fünf Waffenrohre 111 ebenfalls in ihrer vordersten, verriegelten Stellung verharren und die Waffe wird nicht mehr schiessen.

Anders verhält sich die Feuerwaffe gemäss dem dritten Ausführungsbeispiel (Fig.23). Falls hier die Patrone mit einer gewissen Verzögerung oder gar nicht gezündet wird, dringt kein Treibladungsgas in die Kammer 132 und der Kolben 133 wird nicht veschoben. Bei der Drehung des Rotors 110 wird der sich mitdrehende Gaskolben 133 mit seinem Nocken 134 gegen den Nocken 151 des im Gehäuse 113 gelagerten Betätigungshebels 150 stossen, wodurch der Betätigungshebel 150 um die Achse 138 geschwenkt wird und über die vom Sperrhebel 157 unterstützte Klinke 152 die Leerlaufklinke 154 gemäss Fig. 24 im Gegenuhrzeigersinne verschwenkt. Dabei wird der Arm 156 der Leerlaufklinke 154 gegen die Mitte des Rotors 110 gedrückt. Der auf dem Rotor 110 geführte zugehörige Verschluss 114 stösst mit seiner Kurvenrolle 148 gegen diesen Arm 156 und die Kurvenrolle 148 wird entgegen der Kraft der Feder 149 radial nach innen verschoben. Dadurch gelangt die Kurvenrolle 148 aus der elliptischen Führungsbahn 124 in die kreisförmige, weniger tiefe Führungsbahn 125. Dies hat zur Folge, dass der Verschluss 114 in seiner vorderen verriegelten Stellung bleibt. Sobald sich aber der Rotor 110 weiter dreht, kann sich der im Waffengehäuse 113 gelagerte Betätigungshebel 150 nicht mehr auf den Nocken 134 des im Rotor 110 gelagerten Gaskolben 133 abstützen und wird durch die Feder 137 in seine Ausgangslage zurückgeschwenkt. Dadurch gelangt auch die Leerlaufklinke 154 in ihre Ausgangslage und die Verschlüsse der übrigen Waffenrohre 111 können sich weiterhin vor- und zurückbewegen. Die Waffe würde daher mit nur fünf von sechs Waffenrohren 111 weiterschiessen können, um dies zu verhindern, wird bei einer Zündverzögerung automatisch die Waffe angehalten.

## Patentansprüche

1. Sicherheitsvorrichtung für ein fremdangetriebenes Geschütz, mit einem Waffenrohr (11, 211) und einem zwangsläufig sich vor- und zurückbewegenden Verschluss (30, 219) der in seiner vordersten Stellung mit dem Waffenrohr (11) verriegelt ist, dadurch gekennzeichnet, dass der Verschluss (30) einen Verschlussträger (33) und einen Verschlusskopf (34) aufweist, die miteinander gekuppelt sind und dass eine Vorrichtung zum Auskuppeln des Verschlussträgers (33) von dem mit dem Waffenrohr (11) verriegelten Verschlusskopfes (34) vorhanden ist, die auf eine Zündverzögerung einer Patrone (25, 218) anspricht.

2. Sicherheitsvorrichtung für ein mehrläufiges Geschütz, das ein Waffengehäuse (14) mit einem darin rotierenden Rotor (12) aufweist, an dem ein Rohrbündel (10) angeordnet ist, mit je einem Verschluss (30) für jedes Waffenrohr (11), dadurch gekennzeichnet, dass jeder Verschluss (30) einen Verschlussträger (33) und einen Verschlusskopf (34) aufweist, die miteinander gekuppelt sind und dass an jedem Waffenrohr (11) ein Gasentnahmekanal (37, 39) vorhanden ist, zur Verschiebung eines Gaskolbens (41) durch den Gasdruck aus einer Arbeitsstellung in eine Ruhestellung und dass am Gaskolben (41) eine Betätigungsvorrichtung (44-55) angeschlossen ist, zum Auskuppeln des Verschlussträgers (33) von dem mit dem Waffenrohr (11) verriegelten Verschlusskopf (34), falls der Gaskolben (41) bei einer Zündverzögerung in seiner Arbeitsstellung verbleibt.

3. Sicherheitsvorrichtung nach Anspruch 2, für ein Geschütz, bei dem die Verschlüsse auf Führungsschienen (29) des Rotors (12) vor- und zurückverschiebbar sind, mit einer Steuerkurve (32) im Waffengehäuse (14) in welche Kurvenrollen (31) eingreifen, die an den Verschlüssen (30) gelagert sind, damit sich bei der Drehung des Rotors (12) im Waffengehäuse (14) die Verschlüsse auf den Führungsschienen (29) verschieben, dadurch gekennzeichnet, dass die Kurvenrolle (31) am Verschlussträger (33) gelagert ist, damit bei einer Zündverzögerung nur der Verschlussträger (33) zurückläuft und der Verschlusskopf (34) mit dem Waffenrohr (11) verriegelt bleibt.

4. Sicherheitsvorrichtung nach Anspruch 3, dadurch gekennzeichnet, dass die Kupplung zwischen Verschlusskopf (34) und Verschlussträger (33) zwei durch einen Unterstellbügel (71) unterstellbare Riegel (68, 69) aufweist, sowie einen zweiarmigen Betätigungshebel (56) der mit der im Waffengehäuse (14) gelagerten Betätigungsvorrichtung (44,48,52) in Eingriff steht.

5. Sicherheitsvorrichtung nach Anspruch 4, dadurch gekennzeichnet, dass der zweiarmige Betätigungshebel (56) auf einem verschiebbaren Schlitten (87) schwenkbar gelagert ist, und dass am Schlitten (87) ein Tastbolzen (88) befestigt ist, zum Abtasten der Patronenhülse (28), um bei Fehlen einer Patronenhülse (28) den Schlitten (87) mit dem Betätigungshebel (56) unter der Kraft einer Feder (86) in seine unwirksame Stellung zu verschieben.

6. Sicherheitsvorrichtung nach Anspruch 4, dadurch gekennzeichnet, dass zum Festhalten des Verschlusskopfes (34) in seiner verriegelten, vordersten Stellung zwei schwenkbare, zweiarmige Hebel (74, 75) angeordnet sind, die mit ihrem einen Arm (80) in Aussparungen (109) der Führungsschienen (29) eingreifen können und die mit ihrem anderen Arm (77) in eine Nut (79) des Unterstellbügels (71) eingreifen, mit einer Feder (81), welche das Bestreben hat die Hebel (74, 75) sowohl in die Aussparungen (109) der Führungsschienen als auch in die Nut (79) der Unterstellbügel (71) zu drücken.

7. Sicherheitsvorrichtung nach Anspruch 3, dadurch gekennzeichnet, dass der Verschlusskopf (34) auf einem Verschlusskopfhalter (64) verschiebbar angeordnet ist und dass der Verschlusskopfhalter (64) mit dem Verschlussträger (33) gekuppelt ist.

8. Sicherheitsvorrichtung nach Anspruch 3, dadurch gekennzeichnet, dass am Munitionszufuhrgehäuse (26) eine Weiche (101) schwenkbar angelenkt ist, welche bei einer Zündverzögerung die der Waffe zugeführten Patronen (25) in einen Ausstosskanal (105) umleitet.

9. Sicherheitsvorrichtung nach Anspruch 8, dadurch gekennzeichnet, dass ein Taststift (96) zum Abtasten der wegen Zündverzögerung im Waffenrohr (11) steckengebliebenen Patronen (25) und zum Umschalten der genannten Weiche (101) bei Zündverzögerung angeordnet ist.

10. Sicherheitsvorrichtung an einem mehrläufigen Geschütz, das auf einer Wiege (215) rücklaufbeweglich gelagert ist, das sich durch den Rückstoss aus einer vorderen Stellung in eine hintere Stellung bewegt, das ein Waffengehäuse (214) mit einem sich darin drehenden Rotor (210) aufweist, an dem ein Rohrbündel (211) angeordnet ist, mit je einem Verschluss (219) für jedes Waffenrohr (211), der vor Abgabe eines Schusses mit dem Waffenrohr (211) verriegelbar ist, dadurch gekenzeichnet, dass an der Wiege (215) eine Nockenplatte (216) befestigt ist, die mit einer Betätigungsvorrichtung (227) in Eingriff gelangt, wenn sich das Geschütz in seiner vorderen Stellung befindet, um eine Entriegelung des Verschlusses (219) zu verhindern, falls das Geschütz bei einer Zündverzögerung sich aus seiner hinteren Stellung nach vorne bewegt.

11. Sicherheitsvorrichtung an einem mehrläufigen Geschütz, das auf einer Wiege (215) rücklaufbeweglich gelagert ist, das ein Waffengehäuse (214) mit einem darin sich drehenden Rotor (210) aufweist, an dem ein Rohrbündel (211) angeordnet ist, mit je einem Verschluss (219) für jedes Waffenrohr (211), der vor der Abgabe eines Schusses mit dem Waffenrohr (211) verriegelbar ist, dadurch gekennzeichnet, dass am Waffengehäuse (214) eine Nockenplatte (216) befestigt ist und dass am Verschluss (219) eine Trägheitsmasse (233) verschiebbar angeordnet ist, die sich durch den Rückstoss der Feuerwaffe aus einer Wirkstellung in eine unwirksame Stellung relativ zur Waffe verschieben lässt, um eine Entriegelung des Verschlusses (219) zu verhindern, falls bei einer Zündverzögerung die Trägheitsmasse (233) in ihrer wirkstellung bleibt.

12. Sicherheitsvorrichtung an einem mehrläufigen Geschütz, das ein Waffengehäuse (214) mit einem darin sich drehenden Rotor (210) aufweist, an dem ein Rohrbündel (211) angeordnet ist, mit je einem Verschluss (219) für jedes Waffenrohr (211), der vor der Abgabe eines Schusses mit dem Waffenrohr (211) verriegelbar ist, dadurch gekennzeichnet, dass in einer Kammer (249) des Waffenrohres (211), die zur Aufnahme einer Patrone (218) dient, eine Aussparung (250) vorhanden ist, in welche die Patronenhülse (248) durch den Gasdruck ausgebuchtet wird, dass ein Taststift (245) in diese Aussparung (250) hineinragt, der aus einer Arbeitsstellung in eine Ruhestellung verschiebbar ist und dass an den Taststift (245) eine Betätigungsvorrichtung (256, 257, 227) angeschlossen ist, um eine Entriegelung des Verschlusses (219) zu verhindern, falls der Taststift (245) bei einer Zündverzögerung in seiner Arbeitsstellung bleibt.

13. Sicherheitsvorrichtung nach Anspruch 10, dadurch gekennzeichnet, dass die Betätigungsvorrichtung durch einen am Verschlusskopf (220) schwenkbar angelenkten, zweiarmigen Hebel (227) gebildet wird, der zum Auskuppeln des Verschlussträgers (221) vom Verschlusskopf (220) dient.

14. Sicherheitsvorrichtung nach Anspruch 11, dadurch gekennzeichnet, dass die Trägheitsmasse (233) als ein zweiarmiger Hebel (233) schwenkbar am Verschlusskopf (220) angelenkt ist, der ein Langloch (234) aufweist, das eine Verschiebung der Trägheitsmasse (233) in Achsrichtung der Waffe ermöglicht, und dass dieser zweiarmige Hebel (233) zum Auskuppeln des Verschlussträgers (221) vom Verschlusskopf (220) dient.

15. Sicherheitsvorrichtung nach Anspruch 11, dadurch gekennzeichnet, dass am Waffengehäuse (214) noch eine zweite Nockenplatte (243) befestigt ist, durch welche die Trägheitsmasse (233) vor der Abgabe des Schusses in ihrer Wirkstellung gehalten ist.

16. Sicherheitsvorrichtung nach Anspruch 12, dadurch gekennzeichnet, dass die Betätigungsvorrichtung einen im Waffengehäuse axial verschiebbar gelagerten Schieber (256) aufweist, der durch den Taststift (245) aus einer Ruhestellung in eine Wirkstellung verschiebbar ist und dass am Schieber eine Nockenplatte (257) befestigt ist, die in der Wirkstellung mit einem zweiarmigen Hebel (227) in Wirkverbindung steht, der zum Auskuppeln des Verschlussträgers (221) vom Verschlusskopf (220) dient.

17. Sicherheitsvorrichtung nach Anspruch 3, dadurch gekennzeichnet, dass im Waffengehäuse (113) ausser der genannten Steuerkurve (124) noch eine zweite Steuerkurve (125) angeordnet ist, durch welche bei der Drehung des Rotors (110) jeder Verschluss (114) in seiner vordersten Stellung bleibt, wenn die Kurvenrolle (123) sich in dieser zweiten Steuerkurve (125) befindet und dass durch das Betätigungsorgan (150) die Kurvenrolle (123) aus dem Eingriff mit der einen Steuerkurve (124) in den Eingriff mit der anderen Steuerkurve (125) gelangt.

18. Sicherheitsvorrichtung nach Anspruch 17, dadurch gekennzeichnet, dass eine Weiche (127) vorhanden ist, um die Kurvenrolle (123) aus der einen Steuerkurve (124) in die andere Steuerkurve (125) zu lenken und dass die Weiche (127) durch das genannte Betätigungsorgan (136) zur Schwenkung aus einer ersten Stellung in eine zweite Stellung freigegeben wird.

19. Sicherheitsvorrichtung nach Anspruch 17, dadurch gekennzeichnet, dass die Kurvenrolle (148) auf ihrer Achse axial verschiebbar angeordnet ist und dass die erste Steuerkurve (124) durch eine tiefere Nut gebildet wird als die zweite Steuerkurve (125) und dass durch das Betätigungsorgan (150) die Kurvenrolle (148) axial verschiebbar ist, um von einer Steuerkurve (124) in die andere Steuerkurve (125) zu gelangen.

## Claims

1. A safety apparatus for an externally powered weapon, including a weapon barrel (11, 24) and a breechblock (30, 2, 19) positively reciprocating, which is locked in forwardmost position to said weapon (11, 211), characterised in that said breechblock (30) comprising a breechblock head (34) and a breechblock carrier (33) which are operatively coupled to each other and that decoupling means are provided for decoupling said breechblock head (34) from said breechblock carrier (33) in said forwardmost position in which said breechblock head (34) is locked to said weapon barrel (11) in response to said ignition delay of a cartridge (25).

2. A safety apparatus for a multi-barrel weapon, including a weapon housing (14), a rotor (12) rotatable in said weapon housing (14) and a predetermined number of weapon barrels (10) arranged at said rotor (12) and a number of breechblocks (30) each operatively associated with one of said weapon barrels (11) characterised in that each breechblock (30) comprising a breechblock head (34) and a breechblock carrier (33), coupling means releasably coupling said breechblock head (34) and said breechblock carrier (33), a gas intake passage (37, 39) provided for each said weapon barrel (11), a gas pressure operable piston (41) cooperating with said gas intake passage (37, 39), said gas pressure operable piston (41) being displaceable from an operative position to an inoperative position under the action of gas pressure generated in said weapon barrel (10), an actuator mechanism (44-55) for decoupling said breechblock carrier (33) from said breechblock head (34) coupled to said weapon barrel (11) in the event of said ignition delay when the gas pressure operable piston (41) in its operative position.

3. The safety apparatus as defined in claim 2 for a weapon further including guide rails (29) at said rotor (12) on which said breechblocks (30) are reciprocating, a control cam (32) provided at said weapon housing (14), a cam follower roll (31) mounted at each one of said breechblocks (30) and engaging said control cam (32), so that each breechblock (30) is reciprocatingly displaced along said guide rails (29) during rotation of said rotor (12) characterised in that said cam follower roll (31) is mounted at said breechblock carrier (33) for rearwardly displacing only said breechblock carrier (33) along said guide rails while the associated breechblock head (34) is held in said forwardmost locked position to said weapon barrel (11).

4. The safety apparatus as defined in claim 3 characterised in that coupling means for coupling said breechblock head (34) to said breechblock carrier (33), are provided, said coupling means comprising: a retaining bracket (71) and two latches (68, 69) retainable by bracket (71) and a two-armed actuating lever (56) in engagement with said actuator mechanism (44, 48, 52) mounted at said weapon housing (14).

5. The safety apparatus as defined in claim 4, characterised by a displaceable slide means (87) at which said two-armed actuating lever is pivotably mounted; a contact bolt (88) carried by said slide means (87) said contact bolt (88) responding to the presence of a cartridge case of the cartridge in said weapon barrel (11), said slide means (87) including said contact bolt (88) and said actuating lever being displaceable into said inoperative position of said slide means (87) in the absence of said cartridge.

6. The safety apparatus as defined in claim 4, characterised in that said guide rails (29) are provided with recesses (109); two pivotably two-armed levers (74, 75) for retaining said breechblock head (34) in said forwardmost locked position; each of said two-armed levers (74, 75) having one arm (80) engageable with a respective one of said recesses (109) of said guide rails (29) with which said breechblock (30) is operatively associated; said retaining bracket (71) being provided with grooves (79); each of said two-armed levers (74, 75) having another arm (77) thereof engageable with a respective one of said grooves (79) of said retaining bracket (71) and spring means for urging said two-armed levers (74, 75) to engage said recesses (109) formed in said guide rails (29) and said grooves (79) formed at said retaining bracket (71).

7. The safety apparatus as defined in claim 2, characterised in that each breechblock (30) further comprises a breechblock head support (64); said breechblock head (34) being displaceably arranged at said breechblock head support (64); and said coupling means releasably coupling said breechblock head support (64) with said breechblock carrier (33).

8. The safety apparatus as defined in claim 2, characterised in that an ammunition feed housing (26) is provided, a deflector (101) is pivotably mounted; a cartridge ejection channel (105) is provided for said ammunition feed housing (26); pivoting means pivoting said deflector (101) in the event of said ignition delay condition in a position deflecting cartridges supplied from said ammunition feed housing (26) to said cartridge ejection channel (105).

9. The safety apparatus as defined in claim 8, characterised in that said pivoting means contain a contact bolt (96) which contacts a cartridge (25) which has remained stuck in the weapon barrel (11) during said ignition delay condition for pivoting said deflector (101) in the event of ignition delay condition.

10. A safety apparatus for a multi-barrel weapon, mounted for recoil motion at a cradle (215) and displaceable from a forward position into a rearward position under recoil action and including a weapon housing (214), a rotor (210) rotatable in said weapon housing (214), a predetermined number of weapon barrels (211) arranged at said rotor (210), and a predetermined number of breechblocks (219), each of which is operatively associated with a respective one of said weapon barrels (211) and structured to be locked thereto prior to firing a cartridge (218) present in said operatively associated weapon barrel (211) characterised in that a cam plate (216) is mounted at said weapon cradle (215), an actuating mechanism cooperating with said cam plate (216); and said cam plate (216) engaging with said actuating mechanism in said forward position of said multi-barrel weapon and preventing unlocking of said breechblock (219) when confronted with said ignition delay condition, when said multi-barrel weapon is moved from said rearward position to said forward position.

11. A safety apparatus for a multi-barrel weapon mounted for recoil motion at a cradle (215) and including a weapon housing (214), a rotor (210) rotatable in said weapon housing (214), a predetermined number of weapon barrels (211) arranged at said rotor (210) and a predetermined number of breechblocks (219), each operatively associated with a respective one of said weapon barrels (211) and structured to be locked thereto prior to firing a cartridge (218) present in said operatively associated weapon barrel (211), characterised in that a cam plate (216) is mounted at said weapon housing (214) each said breechblock (219) comprising an inertia mass (233) displaceably arranged therat; said inertia mass (233) being displaceable relative to said multi-barrel weapon from an operative position into an inoperative position under recoil action in order to prevent unlocking of a related breechblock (219), when said inertia mass (233) remains in said operative position upon encountering said ignition delay condition.

12. A safety apparatus for a multi-barrel weapon, including a weapon housing (214) a rotor (210) rotatable in said weapon housing (214), a predetermined number of weapon barrels (211) arranged at said rotor (210), and a predetermined number of breechblocks (219), each of which is operatively associated with a respective one of said weapon barrels (211) and structured to be locked thereto prior to firing a cartridge (218) characterised in that a chamber (249) is formed in each one of said weapon barrels (211) to accommodate said cartridge (218) and is provided with a recess (250) into which said cartridge (218) is expanded when subjected to said gas pressure; a contact element (245) protruding into said recess (250) an displaceable between an operative position and an inoperative position; and an actuating mechanism operatively connected to said contact-element (245) in order to prevent unlocking of said breechblock (219) when said contact element (245) remain in said operative position encountering said ignition delay condition.

13. The safety apparatus as defined in claim 10, characterised in that each of said breechblocks (219) comprises a breechblock head (220) coupled to a breechblock .carrier (221) and said actuating mechanism comprising a two-armed lever (227) pivotably linked to said breechblock head (220) for decoupling said breechblock carrier (221) from said breechblock head (220).

14. The safety apparatus as defined in claim 11, characterised in that said weapon defines an axial direction; each of said breechblocks (219) comprising a breechblock head (220) coupled to a breechblock carrier (221) said inertia mass (233) is structured as a two-armed actuating lever (227) pivotably linked to said breechblock head (220), said two-armed actuating lever (227) being provided with an elongated hole (234) enabling said inertia mass (233) to be displaced in said axial direction; and said two-armed lever (227) being structured to decouple said breechblock carrier (221) from said breechblock head (220).

15. The safety apparatus as defined in claim 11 characterised in that a second cam plate (243) mounted at said weapon housing (214) and said second cam plate (243) retaining said inertia mass (233) in said operative position prior to firing.

16. The safety apparatus as defined in claim 12, characterised by a cam plate (257), each of said breechblocks (219) comprising a breechblock head (220) coupled to a breechblock carrier (221), said actuating mechanism comprising a slide bar (256) mounted in said weapon housing (214) for axial displacement from an inoperative position into an operative position by means of said contact element (245); said cam plate (257) mounted at said slide bar (256); a two-armed actuating lever (227); and said two-armed lever (227) being operatively connected to said cam plate (257) in said operative position of said contact element (245) and being structured to decouple said breechblock carrier (221) from said breechblock head (220).

17. The safety apparatus as defined in claim 3, characterised in that a second control cam (125) is provided; said cam follower roll (123) of each breechblock (114) being engageable with said second control cam (125) to hold each said breechblock (114) upon rotation of said rotor (110) in said weapon housing (113) in said position in which it is locked to the operatively associated one of said weapon barrels (110) and which position constitutes a forward most position of said breechblock (114), an actuating element (150) said cam follower roll (113) being brought by means of said actuating element (150) out of engagement with said first control cam (124) and into engagement with said second control cam (125).

18. The safety apparatus as defined in claim 17, characterised in that a deflector (127) for de- flectingsaid camfollower roll (123) from engagement with one of said first and second control cams (124) into engagement with the other cam (125), said deflector (127) being releasable by means of said actuating element (136) in order to pivot from a first position into a second position.

19. The safety apparatus as defined in claim 17, characterised in that said cam follower roll (148) comprises an axle and is displaceable along said axle, said first control cam (124) and said second control cam (125) each defining a respective first cam groove and second cam groove; said first cam groove (124) having a greater depth than said second cam groove (125) and said cam follower roll (148) being axially displaceable by means of said actuating element (150) in order to pass from one of said first and second cam grooves (124,125) into the other.

## Revendications

1. Dispositif de sécurité pour une bouche à feu à commande indépendante, avec un canon (11, 211) et une culasse (30, 219) se déplaçant impérativement en avant et en arrière et qui, dans sa position extrême avant, est verrouillée avec le canon (11), dispositif caractérisé en ce que la culasse (30) comporte un support de culasse (33) et une tête de culasse (34), qui sont couplés entre eux et en ce qu'il est prévu un moyen pour le désaccouplement du support de culasse (33) d'avec la tête de culasse (34) verrouillée avec le canon (11), ce moyen réagissant à un retard d'amorçage d'une cartouche (25,218).

2. Dispositif de sécurité pour une bouche à feu à répétition, qui comporte un boîtier d'arme (14) avec un rotor (12) tournant sur ce boîtier, et sur lequel est disposé un faisceau de canons (10), avec une culasse (30) pour chaque canon (11), dispositif caractérisé en ce que chaque culasse (30) comporte un support de culasse (33) et une tête de culasse (34), qui sont couplés entre eux, et qu'il est prévu, sur chaque canon (11), un canal (37,39) de prélèvement de gaz pour déplacer, par la pression des gaz, un piston (41) depuis une position de fonctionnement dans une position de repos, et qu'à ce piston (41) est raccordé un moyen de manoeuvre (44 à 55) pour désaccoupler le support de culasse (33) d'avec la tête de culasse (34) verrouillée avec le canon (11), au cas où le piston (41) reste dans sa position de fonctionnement lors d'un retard d'amorçage.

3. Dispositif de sécurité selon la revendication 2, pour une bouche à feu dans laquelle les culasses sont susceptibles de se déplacer en avant et en arrière sur des rails de guidage (29) du rotor (12), avec, dans le boîtier d'arme (14), une came de commande (32) sur laquelle viennent en prise des galets de came (31) qui sont montés sur les culasses (30), de façon que, lors de la rotation du rotor (12) dans le boîtier d'arme (14), les culasses se déplacent sur les rails de guidage (29), dispositif caractérisé en ce que le galet de came (31) est monté sur le support de culasse (33), de façon que, lors d'un retard à l'amorçage, seul le support de culasse (33) revienne en arrière et que la tête de culasse (34) reste verrouillée avec le canon (11).

4. Dispositif de sécurité selon la revendication 1, caractérisé en ce que l'accouplement entre la tête de culasse (34) et le support de culasse (33) comporte deux verrous (68, 69) susceptibles d'être recouverts par un étrier de recouvrement (71), ainsi qu'un levier de manoeuvre (56) à deux bras, qui est en prise avec le moyen de manoeuvre (44, 48, 52) monté dans le boîtier d'arme (14).

5. Dispositif de sécurité selon la revendication 4, caractérisé en ce que le levier de manoeuvre à deux bras (56) est monté, de façon à pouvoir pivoter, sur un coulisseau déplaçable (87), et que, sur ce coulisseau (87), est fixé un palpeur (88) pour palper la douille de cartouche (28) et, en cas d'absence d'une douille de cartouche (28), pour déplacer, sous l'action d'un ressort (86), le coulisseau (87) avec le levier de manoeuvre (56) dans la position où il est inopérant.

6. Dispositif de sécurité selon la revendication 4, caractérisé en ce que, pour maintenir la tête de culasse (34) dans sa position extrême avant où elle est verrouillée, il est prévu des leviers pivotants à deux bras (74, 75) qui, avec l'un (80) de leurs bras, peuvent venir en prise dans des évidements (109) des rails de guidage (29), et qui viennent en prise avec leur autre bras (77) dans une gorge (79) de l'étrier de recouvrement (71) avec un ressort (81) qui tend à enfoncer les leviers (74, 75) aussi bien dans les évidements (109) des rails de guidage que dans la gorge (79) de l'étrier de recouvrement (71).

7. Dispositif de sécurité selon la revendication 3, caractérisé en ce que la tête de culasse (34) est disposée de façon à pouvoir coulisser sur un support de tête de culasse (64) et que ce support (64) de tête de culasse est accouplé au support (33) de la culasse.

8. Dispositif de sécurité selon la revendication 3, caractérisé en ce que, sur le boîtier (26) d'alimentation en munitions, est articulé, de façon à pouvoir pivoter, un aiguillage (101) qui, lors d'un retard d'amorçage, dévie dans un canal d'éjection (105) les cartouches (25) amenées à l'arme.

9. Dispositif de sécurité selon la revendication 8, caractérisé en ce qu'il est prévu un palpeur pour palper les cartouches (25) restées enfoncées dans le canon de l'arme du fait d'un retard à l'amorçage, et pour commuter, en cas de retard à l'amorçage, l'aiguillage (101) précité.

10. Dispositif de sécurité sur une bouche à feu à répétition, qui est montée, de façon à pouvoir reculer, sur un berceau (215) et qui se déplace, du fait du recul, d'une position avant dans une position arrière, et comporte un boîtier d'arme (214) dans lequel tourne un rotor (210) sur lequel est disposé un faisceau de canons (211), avec, pour chaque canon d'arme (211), une culasse (219) susceptible d'être verrouillée avant qu'un coup soit tiré avec le canon d'arme (211), dispositif caractérisé en ce qu'un plateau-came (216) est fixé sur le berceau (215) et vient en prise avec un moyen de manoeuvre (227) lorsque la bouche à feu est dans sa position avant, pour empêcher un déverrouillage de la culasse (215) au cas où la bouche à feu, lors d'un retard à l'amorçage, se déplace vers l'avant à partir de sa position arrière.

11. Dispositif de sécurité sur une bouche à feu à répétition, qui est montée, de façon à pouvoir reculer, sur un berceau (215), et qui comporte un boîtier d'arme (214) dans lequel tourne un rotor (210) sur lequel est disposé un faisceau de canons (211), avec, pour chaque canon d'arme (211), une culasse (219) susceptible d'être verrouillée avant qu'un coup soit tiré avec le canon d'arme (211), dispositif caractérisé en ce qu'un plateau-came (216) est fixé sur le boîtier d'arme (214) et en ce que, sur la culasse (219), est disposée, en étant susceptible de coulisser, une masse d'inertie (233), qui peut être déplacée par le recul de l'arme à feu d'une position opérationnelle dans une position non opérationnelle par rapport à l'arme, pour empêcher un déverrouillage de la culasse (219), dans le cas où, lors d'un retard à l'amorçage, la masse d'inertie (233) reste dans sa position opérationnelle.

12. Dispositif de sécurité sur une bouche à feu à répétition qui comporte un boîtier d'arme (214) dans lequel tourne un rotor (210) sur lequel est disposé un faisceau de canons (211) avec, pour chaque canon d'arme (211), une culasse (219) susceptible d'être verrouillée avant qu'un coup soit tiré avec le canon d'arme (211), dispositif caractérisé en ce que, dans une chambre (249) du canon d'arme (211), qui sert à recevoir une cartouche (218), il est prévu un évidement (250) dans lequel la douille de cartouche (248) est emboutie par la pression des gaz, un palpeur (245), susceptible d'être déplacé d'une position de fonctionnement dans une position de repos, pénétrant dans cet évidement (250), tandis qu'à ce palpeur (245) est raccordé un moyen de manoeuvre (256, 257, 227) pour empêcher un déverrouillage de la culasse (219) au cas où le palpeur (245) reste dans sa position de fonctionnement lors d'un retard à l'amorçage.

13. Dispositif de sécurité selon la revendication 10, caractérisé en ce que le moyen de manoeuvre est constitué par un levier à deux bras (227), articulé de façon à pouvoir pivoter sur la tête de culasse (220), et qui sert à désaccoupler le support (221) de la culasse de la tête de culasse (220).

14. Dispositif de sécurité selon la revendication 11, caractérisé en ce que la masse d'inertie (233) revêtant la forme d'un levier (233) à deux bras, est articulée de façon à pouvoir pivoter sur la tête de culasse (220), qui comporte une boutonnière (234) permettant un déplacement de la masse d'inertie (233) en direction axiale de l'arme, ce levier (233) à deux bras servant à désaccoupler le support de culasse (221) de la tête de culasse (220).

15. Dispositif de sécurité selon la revendication 11, caractérisé en ce qu'un second plateau-came (243) est, en outre, fixé sur le boîtier d'arme (214), plateau-came grâce auquel la masse d'inertie (233) est maintenue dans sa position opérationnelle avant que le coup soit tiré.

16. Dispositif de sécurité selon la revendication 12, caractérisé en ce que le moyen de manoeuvre comporte un tiroir (256), monté de façon à pouvoir coulisser axialement dans le boîtier de l'arme, et qui est susceptible d'être déplacé par le palpeur (245) d'une position de repos dans une position opérationnelle, tandis que sur ce tiroir est fixé un plateau-came (257) qui, dans la position opérationnelle, est en liaison opérationnelle avec un levier (227) à deux bras, lequel sert à désaccoupler le support de culasse (221) de la tête de culasse (220).

17. Dispositif de sécurité selon la revendication 3, caractérisé en ce que, dans le boîtier d'arme (113), il est en outre prévu, en dehors de la came de commande (124) précitée, une seconde came de commande (125) grâce à laquelle, lors de la rotation du rotor (110), chaque culasse (114) reste dans sa position extrême avant, lorsque le galet de came (123) se trouve sur cette seconde came de commande et que, sous l'action de l'organe de manoeuvre (150), le galet de came (123) se met hors de prise avec la première came de commande (124) et vient en prise avec la seconde came de commande (125).

18. Dispositif de sécurité selon la revendication 17, caractérisé en ce qu'il est prévu un aiguillage (127) pour dévier le galet de came (123) de la première came de commande (124) sur la seconde came de commande (125) cet aiguillage (127) étant libéré par l'organe de manœuvre (136) précité pour pivoter de sa première position dans sa seconde position.

19. Dispositif de sécurité selon la revendication 17, caractérisé en ce que le galet de came (148) est susceptible de coulisser axialement sur son axe et que la première came de commande (124) est constituée par une gorge plus profonde que la seconde came de commande (125), tandis que le galet de came (148) est susceptible d'être déplacé axialement par l'organe de manoeuvre (150) pour passer de la première came de commande (124) sur la seconde came de commande (125).
